# EUROPÄISCHE PATENTSCHRIFT

(11) **EP 2 269 270 B1**
(45) Veröffentlichungstag und Bekanntmachung des Hinweises auf die Patenterteilung: **04.03.2015**
(21) Anmeldenummer: 09732137.6
(22) Anmeldetag: 19.03.2009
(51) Int. Cl.: H01R 13/64, H01R 13/645, H01R 31/06

(54) **Handwerkzeugmachine mit einer Steckeranordnung.**
Handheld maschine tool including a plug arrangement.
Machine-outil portative avec un agencement de connexion.

(30) Priorität: 18.04.2008 DE 102008001268
(43) Veröffentlichungstag der Anmeldung: 05.01.2011
(73) Patentinhaber: Robert Bosch GmbH, 70442 Stuttgart (DE)
(72) Erfinder: HABELE, Michael, 71111 Waldenbuch (DE); SCHULLER, Marcus, 72135 Dettenhausen (DE)
(86) Internationale Anmeldenummer: PCT/EP2009/053230
(87) Internationale Veröffentlichungsnummer: WO 2009/127491

(56) Entgegenhaltungen:
- EP-A- 1 337 012
- DE-A1- 4 110 474
- DE-U1- 29 601 034
- US-A- 4 851 725
- US-A1- 2008 022 597
- US-B1- 6 464 542

## Beschreibung

Die Erfindung bezieht sich auf eine Handwerkzeugmaschine, z.B. einen Winkelschleifer, mit einer Steckeranordnung, die ein Primärsteckerteil, welches einem Antriebsmotor der Werkzeugmaschine zugeordnet ist, und ein Sekundärsteckerteil aufweist, welches einem weiteren Bauteil in der Werkzeugmaschine zugeordnet ist.

### Stand der Technik

Es sind elektromotorisch betriebene Handwerkzeugmaschinen wie z.B. Winkelschleifer bekannt, die in einem Gehäuse einen elektrischen Antriebsmotor aufweisen, über den eine Werkzeugwelle mit daran befestigtem Werkzeug angetrieben wird. Der elektrische Antriebsmotor wird mithilfe eines Handschalters ein- bzw. ausgeschaltet, der üblicherweise über ein Steckerteil mit einem Elektronikbauteil zur Steuerung des Antriebsmotors verbunden ist. Zur Drehzahlregelung kann dem elektrischen Antriebsmotor ein Drehzahlsensor zugeordnet sein, wobei die die Drehzahl repräsentierenden Sensorsignale über ein weiteres Steckerteil dem Elektronikbauteil zugeführt werden.

Allgemein ist man bei derartigen Werkzeugmaschinen bestrebt, aus Kostengründen und aus Gründen der besseren Haltbarkeit die Teileanzahl zu reduzieren. Insbesondere die während des Betriebs des Werkzeugs entstehenden abrasiven Schmutzpartikel können in das Gehäuseinnere der Werkzeugmaschine gelangen und zum einen zu einer erhöhten Reibung in den drehbaren Bauteilen führen und zum anderen unerwünschte elektrische Kontaktbrücken erzeugen, die zu einem Kurzschluss führen können. Durch eine Reduzierung der Teilevielfalt wird auch die Gefahr unerwünschter Ablagerungen von Schmutzteilchen im Gehäuse reduziert.

Aus der EP1 337 012 A1 ist eine Steckeinrichtung zur elektrisch leitenden Verbindung der Wicklungsträger der Statorwicklungen eines Elektromotors mit zumindest einer elektrischen Leitung bekannt. Die Steckeinrichtung umfasst Kontaktelemente, die als vorspringende Bauteile ausgebildet und in übereinander liegenden Ebenen an einer Seite der Steckeinrichtung angeordnet sind. Die Kontaktelemente befinden sich in einem gemeinsamen Deckelgehäuse.

Die US 2008/0022597 A1 betrifft eine Anordnung für den Anschluss einer elektronischen Schalttafel an die Statorwicklungen eines Elektromotors für Rollladen oder dergleichen. Die Anordnung umfasst auf einer Trägerbasis zwei benachbart angeordnete Verbindungskomplexe, die für einen direkten Anschluss an Leitungen der Statorwicklungen des Elektromotors dienen.

In der US 6, 464,542 B1 wird eine Steckeinrichtung zur Verbindung eines elektrischen Gerätes mit einer Leistungselektronik beschrieben. Die Steckeinrichtung weist an gegenüberliegenden Seiten Kontaktstifte auf, über die der elektrische Anschluss hergestellt wird.

Die DE 41 10 474 A1 betrifft einen Elektromotor mit einem am Ständerblechpaket befestigten, mehrpoligen Steckersockel zur Aufnahme eines Steckers, wobei der Steckersockel Anschlusskontakte besitzt, welche mit Wicklungsdrähten der Feldwicklung des Elektromotors verbunden werden. Am Steckersockel sind an verschiedenen Seiten Anschlusskontakte

GB-A-2308081 betrifft eine Handwerkzeugmaschine, mit einem Gehäuse, das mehrteilig aufgebaut ist. Das Gehäuse besteht aus einem Handgriffgehäuse sowie aus einem Motorgehäuse zur Aufnahme eines Antriebsmotors. Eine Steckeranordnung ist in der Handwerkzeugmaschine zugeordnet.

### Offenbarung der Erfindung

Der Erfindung liegt die Aufgabe zu Grunde, eine Handwerkzeugmaschine mit einer Steckeranordnung mit einfachen konstruktiven Maßnahmen so auszubilden, dass die Teilevielfalt ohne Einschränkung der Funktionalität reduziert und die Lebensdauer erhöht wird.

Diese Aufgabe wird erfindungsgemäß mit den Merkmalen des Anspruches 1 gelöst. Die Unteransprüche geben zweckmäßige Weiterbildungen an.

Die Steckeranordnung wird in einer Handwerkzeugmaschine wie z.B. einen Winkelschleifer eingesetzt. Die Werkzeugmaschine weist in einem Gehäuse einen Antriebsmotor, insbesondere einen elektrischen Antriebsmotor auf, dem ein Primärsteckerteil zugeordnet ist, wobei elektrische Verbindungskabel zwischen dem Antriebsmotor und dem Primärsteckerteil geführt sind. Des Weiteren ist ein Sekundärsteckerteil vorgesehen, das einem weiteren Aggregat bzw. elektrischem Bauteil der Handwerkzeugmaschine zugeordnet ist, bei dem es sich in bevorzugter Ausführung um einen Drehzahlsensor zur Bestimmung der Motordrehzahl des Antriebsmotors handelt. Zwischen diesem weiteren Aggregat und dem Sekundärsteckerteil sind ebenfalls elektrische Verbindungskabel geführt. Das Primärsteckerteil und das Sekundärsteckerteil sind zu einem gemeinsamen Steckerteil zusammengefasst.

Diese Ausführung hat den Vorteil, dass die Steckeranordnung mit dem Primärsteckerteil und dem Sekundärsteckerteil bereits als gemeinsames Steckerteil in das Gehäuse der Werkzeugmaschine eingesetzt und dort montiert werden kann. Durch das Zusammenlegen zu einem gemeinsamen Bauteil wird nicht nur die Teilevielfalt reduziert, sondern auch die Montage vereinfacht, da grundsätzlich eine gemeinsame Verbindungseinrichtung zur Montage des Steckerteils im Gehäuse ausreicht. Außerdem bietet das gemeinsame Steckerteil weniger Angriffsfläche für die Ablagerung von Schmutz, insbesondere von abrasiven Schmutzteilchen, die während der Bearbeitung eines Werkstückes entstehen.

Grundsätzlich ist es möglich, Primärsteckerteil und Sekundärsteckerteil als separate Bauteile auszubilden, die miteinander verbunden sind und auf diese Weise das gemeinsame Steckerteil bilden. Beispielsweise kann das Sekundärsteckerteil auf das Primärsteckerteil mittels einer Steckverbindung aufgesetzt werden, wobei auch sonstige Verbindungsmaßnahmen zwischen Primär- und Sekundärsteckerteil in Betracht kommen wie beispielsweise Verkleben, Verklammern oder dergleichen.

Gemäß vorteilhafter Ausführung ist aber vorgesehen, dass das Steckerteil einstückig ausgebildet ist, so dass Primär- und Sekundärsteckerteil ein gemeinsames Steckergehäuse besitzen. Dieses besteht vorteilhafterweise aus Kunststoff und kann beispielsweise im Wege des Spritzgießens hergestellt werden.

An dem Primär- und Sekundärsteckerteil vereinenden, gemeinsamen Steckerteil können Kodierelemente angeordnet sein, über die die Einbauposition des Steckerteils im Gehäuse eindeutig festzulegen ist. Beispielsweise kann das Kodierelement als ein die Außenseite des gemeinsamen Steckerteils überragender Kodiersteg ausgeführt sein, der insbesondere mit einer zugeordneten Kodierausnehmung im Gehäuse korrespondiert, so dass eine Montage des gemeinsamen Steckerteils im Gehäuse nur möglich ist, wenn die Kodierelemente am Steckerteil und am Gehäuse ineinandergreifen. Eine andere Möglichkeit, die Einbauposition eindeutig festzulegen, besteht darin, als Kodierelement ein die Außenseite des Steckerteils axial überragender Kodierbolzen vorzusehen, der entweder eine nicht-runde Querschnittsgeometrie aufweist und/oder in Querrichtung oder in Höhenrichtung eine außermittige Position am gemeinsamen Steckerteil aufweist.

Gemäß einer weiteren vorteilhaften Ausführung weisen das Primärsteckerteil und das Sekundärsteckerteil an der gleichen Seite des gemeinsamen Steckerteils übereinander liegende Einstecköffnungen auf, die entweder zur Montage im Gehäuse oder für die elektrischen Verbindungskabel vorgesehen sind.

Das Gehäuse der Werkzeugmaschine ist mehrteilig aufgebaut und weist ein Handgriffgehäuse sowie ein Motorgehäuse zur Aufnahme des Antriebsmotors auf. Das gemeinsame Steckerteil ist in dem Handgriffgehäuse angeordnet, wobei die elektrischen Verbindungskabel von dem Steckerteil zu mindestens einem Stellorgan im Motorgehäuse geführt sind, insbesondere zum elektrischen Antriebsmotor sowie zu dem bevorzugt als Drehzahlsensor ausgeführten, zusätzlichen elektrischen Aggregat. Zwischen dem Handgriff- und dem Motorgehäuse kann ein Dämpfungselement angeordnet sein, um Schwingungen, welche von der Bearbeitung des Werkstückes und von dem eingeschalteten Antriebsmotor herrühren, wirksam zu reduzieren. Das zweckmäßigerweise ringförmige Dämpfungselement weist vorzugsweise eine zentrische Ausnehmung sowie einen Radialschlitz auf, der bis zur zentrischen Ausnehmung reicht, so dass die Verbindungskabel zwischen dem Steckerelement und dem Antriebsmotor sowie dem Drehzahlsensor über den Radialschlitz seitlich bis zum Erreichen der zentrischen Ausnehmung im Dämpfungselement eingeführt werden können. Grundsätzlich ist es aber auch möglich, dass die elektrischen Verbindungskabel außerhalb des Dämpfungselementes die Distanz zwischen Steckerelement und Antriebsmotor bzw. Drehzahlsensor überbrücken.

Weitere Vorteile und zweckmäßige Ausführungen sind den weiteren Ansprüchen, der Figurenbeschreibung und den Zeichnungen zu entnehmen. Es zeigen:
- Fig. 1: eine perspektivische Ansicht auf eine Handwerkzeugmaschine, mit einem zweiteiligen Griffgehäuse und einem Motorgehäuse zur Aufnahme eines elektrischen Antriebsmotors,
- Fig. 2: eine Seitenansicht auf das geöffnete Griffgehäuse, mit einem dem Griffgehäuse vorgelagerten Drehzahlsensor, der über ein elektrisches Verbindungskabel mit einem Elektronikbauteil im Griffgehäuse verbunden ist,
- Fig. 3: eine perspektivische Ansicht auf das geöffnete Griffgehäuse mit dem Elektronikbauteil, einem Handschalter zur Betätigung des elektrischen Antriebsmotors sowie einem Steckerteil, bestehend aus Primär- und Sekundärstecker,
- Fig. 4: eine ähnliche Darstellung wie Fig. 3, jedoch aus einer anderen Perspektive,
- Fig. 5: eine weitere Darstellung, jedoch aus noch einer weiteren Perspektive,
- Fig. 6: das gemeinsame Steckerteil in perspektivischer Einzeldarstellung,
- Fig. 7: das Steckerteil aus einer anderen Perspektive,
- Fig. 8: das Steckerteil mit verschiedenen stirnseitigen Einstecköffnungen, die zusätzlich die Aufgabe von die Einbauposition festlegenden Kodierelementen haben,
- Fig. 9: das Steckerteil mit einem außermittig angeordneten Kodierbolzen
- Fig. 10: das Steckerteil mit einem Kodierbolzen mit nichtrundem Querschnitt,
- Fig. 11: ein zwischen Motor- und Griffgehäuse einzufügendes ringförmiges Adapterteil, welches ein Dämpfungselement enthält, wobei in das Adapterteil ein Radialschlitz bis zu einer zentrischen Ausnehmung eingebracht ist.

In den Figuren sind gleiche Bauteile mit gleichen Bezugszeichen versehen.

In Fig. 1 ist in schematischer Weise eine Handwerkzeugmaschine 1 dargestellt, bei der es sich beispielsweise um einen Winkelschleifer handelt. Das Gehäuse 2 der Handwerkzeugmaschine 1 ist mehrteilig aufgebaut und umfasst ein Motorgehäuse 3 und ein mit dem Motorgehäuse zu verbindendes Griffgehäuse 4, bestehend aus zwei Griffhalbschalen 4a und 4b. Im Motorgehäuse 3 ist ein elektrischer Antriebsmotor 5 aufgenommen, der über eine Antriebsverbindung 6 eine drehbar gelagerte Werkzeugwelle 7 antreibt, welche Träger eines Werkzeuges 8 ist. Das Motorgehäuse 3 und das Griffgehäuse 4 sind über eine Verbindungseinrichtung 9 miteinander verbunden. Im Bereich der Verbindung zwischen Motorgehäuse 3 und Griffgehäuse 4 kann ggf. ein Adapterteil eingesetzt werden, welches bevorzugt ein Dämpfungselement zur Vibrationsdämpfung aufweist.

In Fig. 2 ist ein derartiges Adapterteil 10 zwischen das Motorgehäuse 3 und das Griffgehäuse 4 eingefügt. Das Adapterteil 10 ist ringförmig ausgebildet und besitzt eine zentrische Ausnehmung, durch die ein elektrisches Verbindungskabel 13 geführt ist, über das ein Drehzahlsensor 11 mit einem Elektronikbauteil 12 verbunden ist. Der Drehzahlsensor 11 befindet sich im Motorgehäuse 3 und ist dem elektrischen Antriebsmotor zur Drehzahlmessung zugeordnet, das Elektronikbauteil 12 befindet sich im Griffgehäuse 4.

Wie den Figuren 3 bis 5 in verschiedenen Perspektiven zu entnehmen, ist im Griffgehäuse 4 ein Steckerteil 15 angeordnet, welches zweiteilig aufgebaut ist und ein Primärsteckerteil 16 sowie ein Sekundärsteckerteil 17 umfasst. Primärsteckerteil 16 und Sekundärsteckerteil 17 sind einstückig ausgebildet und weisen ein gemeinsames, das Steckerteil 15 bildende Gehäuse auf. Das Primärsteckerteil 16 ist dem elektrischen Antriebsmotor zugeordnet, das Sekundärsteckerteil 17 dem Drehzahlsensor 11 (Fig. 2). Beide Steckerteile 16, 17 sind außerdem über elektrische Verbindungskabel mit dem Elektronikbauteil 12 verbunden, welches im Griffgehäuse 4 sich unmittelbar unterhalb des Steckerteils 15 befindet.

Das Steckerteil 15 ist im oberen Abschnitt des Griffgehäuses 4 unmittelbar oberhalb eines Handschalters 14 zum Ein- und Ausschalten des elektrischen Antriebsmotors angeordnet. Zur Befestigung und einfachen Montage des gemeinsamen Steckerteils 15 im Griffgehäuse 4 besitzt das Steckerteil 15 Seitenwangen 18, die seitlich am Gehäuse des Steckerteils abstehen und gegen eine in Querrichtung wirkende Federkraft aufgebogen werden können. In die Seitenwangen 18 ist eine Aufnahmeöffnung eingebracht, die auf eine zugeordnete Erhebung im Griffgehäuse aufgeschoben werden kann, wodurch das Steckerteil 15 eine Rastposition im Griffgehäuse einnimmt.

Wie der Einzeldarstellung des gemeinsamen Steckerteils 15 gemäß Fig. 6 zu entnehmen, befinden sich an der Oberseite des Primärsteckerteils 16, an der auch das Sekundärsteckerteil 17 positioniert ist, über die Wandung überstehende Kodierstege 19, die die Aufgabe haben, die Einbauposition des Steckerteils 15 im Gehäuse der Handwerkzeugmaschine exakt festzulegen. Nur bei korrekter Einbaulage wird eine Kollision der Kodierstege 19 mit Bauteilen im Gehäuse vermieden. Es kann zweckmäßig sein, den Kodierstegen 19 zugeordnete Kodierausnehmungen im Gehäuse vorzusehen, in die die Kodierstege bei korrekter Einbaulage eingreifen.

An der Stirnseite des Primärsteckerteils 16 befinden sich Einstecköffnungen 20, die vorzugsweise zur Befestigung des Steckerteiles dienen, wobei in der montierten Position Montageelemente, welche im Gehäuse angeordnet sind, in die Einstecköffnungen 20 einragen. Gegebenenfalls kommt den Einstecköffnungen 20 auch die Funktion zu, elektrische Verbindungselemente aufzunehmen. Die Seitenwangen 18, welche ebenfalls zur Montage des Steckerteiles 15 dienen, überragen seitlich die Stirnseite des Primärsteckerteiles 16 mit den darin eingebrachten Einstecköffnungen 20.

In das Sekundärsteckerteil 17 sind weitere Einstecköffnungen 21 eingebracht, die zur Aufnahme der elektrischen Verbindungskabel dienen. Die Einstecköffnungen 21 am Sekundärsteckerteil 17 sind zur gleichen Stirnseite gerichtet wie die Einstecköffnungen 20 am Primärsteckerteil 16, allerdings ist die Stirnseitenebene des Sekundärsteckerteils 17 versetzt zur Stirnseitenebene des Primärsteckerteils 16 angeordnet.

Wie Fig. 7 zu entnehmen, befinden sich an der gegenüberliegenden Stirnseite, also auf der den Seitenwangen 18 gegenüberliegenden Stirnseite, sowohl am Primärsteckerteil 16 als auch am Sekundärsteckerteil 17 weitere Einstecköffnungen 22 bzw. 23, die zur Aufnahme elektrischer Verbindungskabel dienen.

Im Ausführungsbeispiel gemäß Fig. 8 sind an der den Seitenwangen 18 zugewandten Stirnseite des Steckerteils 15 zwei T-förmige Einstecköffnungen 20 angeordnet, die jedoch im Unterschied zum Ausführungsbeispiel gemäß Fig. 6 nicht spiegelsymmetrisch zueinander angeordnet sind, sondern um 90° zueinander versetzt liegen. Die Einstecköffnungen 20 haben hierdurch ebenfalls die Funktion von Kodierelementen und erzwingen eine eindeutige Einbaulage des Steckerteils 15 im Gehäuse der Handwerkzeugmaschine.

Im Ausführungsbeispiel gemäß Fig. 9 ist an der die Einstecköffnungen 20 aufweisenden Stirnseite des gemeinsamen Steckerteils 15 ein zylindrischer Kodierbolzen 25 angeordnet, der axial über die Stirnseite übersteht. Der Kodierbolzen 24 ist in Querrichtung außermittig am Steckerteil 15 positioniert. Auf Grund dieser nicht-symmetrischen Lage des Kodierbolzens 24 wird ebenfalls eine eindeutige Einbaulage des Steckerteils 15 unterstützt.

Im Ausführungsbeispiel gemäß Fig. 10 ist ebenfalls an der die Einstecköffnungen 20 aufweisenden Stirnseite des gemeinsamen Steckerteils 15 ein Kodierbolzen 24 angeordnet. Dieser Kodierbolzen 24 besitzt jedoch eine nicht-runde Querschnittsgestalt, insbesondere einen asymmetrischen Querschnitt, der eine exakt definierte Winkelposition für die Montage des Steckerteils erzwingt. Der Kodierbolzen 24 kann in Querrichtung gesehen und ebenso in Hochrichtung entweder mittig oder gegebenenfalls auch außermittig positioniert werden.

In Fig. 11 ist ein Adapterteil 10 dargestellt, welches zwischen das Motorgehäuse und das Griffgehäuse eingefügt werden kann. Das Adapterteil 10 ist ringförmig ausgebildet und besteht aus einem Dämpfungselement 25, welches an einem Adapterring 26 gehalten ist, wobei der Adapterring 26 zweckmäßigerweise zweiteilig aufgebaut ist und das Dämpfungselement 25 zwischen den beiden parallelen Adapterringteilen angeordnet ist. Das Adapterteil 10 besitzt einen Radialschlitz 27, der sich bis zu einer zentrischen Ausnehmung 28 erstreckt, durch die die elektrischen Verbindungskabel zwischen dem Antriebsmotor bzw. dem Drehzahlsensor im Motorgehäuse und dem Elektronikbauteil bzw. dem Steckerteil im Griffgehäuse geführt sind. Der Radialschlitz 27 erlaubt ein radiales Einführen der Verbindungskabel von außen bis zum Erreichen der zentrischen Ausnehmung 28.

## Patentansprüche

1. Handwerkzeugmaschine, mit einem Gehäuse (2), das mehrteilig aufgebaut ist und ein Handgriffgehäuse (4) sowie ein Motorgehäuse (3) zur Aufnahme des Antriebsmotors (5) umfasst, mit einer Steckeranordnung in der Handwerkzeugmaschine, mit einem einem Antriebsmotor (5) der Handwerkzeugmaschine zugeordneten Primärsteckerteil (16) und mit einem Sekundärsteckerteil (17), das einem weiteren Aggregat (11) der Handwerkzeugmaschine (1) zugeordnet ist, wobei das Primärsteckerteil (16) und das Sekundärsteckerteil (17) zu einem gemeinsamen Steckerteil (15) zusammengefasst sind, wobei das Steckerteil (15) in dem Handgriffgehäuse (4) angeordnet ist und elektrische Verbindungskabel (13) von dem Steckerteil (15) zu mindestens einem elektrischen Bauteil (5, 11) im Motorgehäuse (3) geführt sind, wobei das Primärsteckerteil (16) und das Sekundärsteckerteil (17) an der gleichen Seite und übereinanderliegend Einstecköffnungen (22, 23) zur Aufnahme elektrischer Verbindungskabel aufweisen.

2. Handwerkzeugmaschine nach Anspruch 1,
**dadurch gekennzeichnet, dass** das Steckerteil (15) einstückig ausgebildet ist.

3. Handwerkzeugmaschine nach Anspruch 1,
**dadurch gekennzeichnet, dass** das Primärsteckerteil (16) und das Sekundärsteckerteil (17) als separate Bauteile ausgebildet sind, die miteinander verbunden sind und das gemeinsame Steckerteil (15) bilden.

4. Handwerkzeugmaschine nach einem der Ansprüche 1 bis 3,
**dadurch gekennzeichnet, dass** das Steckerteil (15) ein die Einbauposition festlegendes Kodierelement (19, 24) aufweist.

5. Handwerkzeugmaschine nach Anspruch 4,
**dadurch gekennzeichnet, dass** das Kodierelement ein die Außenseite des Steckerteils (15) überragender Kodiersteg (19) ist.

6. Handwerkzeugmaschine nach Anspruch 4 oder 5,
**dadurch gekennzeichnet, dass** das Kodierelement ein die Außenseite des Steckerteils (15) axial überragender Kodierbolzen (24) ist.

7. Handwerkzeugmaschine nach einem der Ansprüche 1 bis 6,
**dadurch gekennzeichnet, dass** zwischen Handgriff- (4) und Motorgehäuse (3) ein Dämpfungselement (25) angeordnet ist, durch oder über das die Verbindungskabel (13) geführt sind.

8. Handwerkzeugmaschine nach Anspruch 7,
**dadurch gekennzeichnet, dass** das Dämpfungselement (25) eine zentrische Ausnehmung (28) aufweist und mit einem bis zur zentrischen Ausnehmung (28) reichenden Radialschlitz (27) versehen ist.

9. Handwerkzeugmaschine nach einem der Ansprüche 1 bis 8,
**dadurch gekennzeichnet, dass** das Aggregat, dem das Sekundärsteckerelement (17) zugeordnet ist, ein Drehzahlsensor (11) zur Bestimmung der Motordrehzahl des Antriebsmotors (5) ist.

10. Handwerkzeugmaschine nach einem der Ansprüche 1 bis 9,
**dadurch gekennzeichnet, dass** das Steckerteil (15) mit einem Elektronikbauteil (12) zur Steuerung des Antriebsmotors (5) und des weiteren Aggregats, dem das Sekundärsteckerteil (17) zugeordnet ist, elektrisch verbunden ist.

## Claims

1. Handheld machine tool, having a housing (2) which is of multipartite construction and comprises a handle housing (4) and also a motor housing (3) for receiving the drive motor (5), having a plug arrangement in the handheld machine tool, having a primary plug part (16) which is associated with a drive motor (5) of the handheld machine tool, and having a secondary plug part (17) which is associated with a further assembly (11) of the handheld machine tool (1), wherein the primary plug part (16) and the secondary plug part (17) are combined to form a common plug part (15), wherein the plug part (15) is arranged in the handle housing (4) and electrical connecting cables (13) are routed from the plug part (15) to at least one electrical component (5, 11) in the motor housing (3), wherein the primary plug part (16) and the secondary plug part (17) have, on the same side and one above the other, insertion openings (22, 23) for receiving electrical connecting cables.

2. Handheld machine tool according to Claim 1, **characterized in that** the plug part (15) is of integral design.

3. Handheld machine tool according to Claim 1, **characterized in that** the primary plug part (16) and the secondary plug part (17) are in the form of separate components which are connected to one another and form the common plug part (15).

4. Handheld machine tool according to one of Claims 1 to 3, **characterized in that** the plug part (15) has a coding element (19, 24) which defines the installation position.

5. Handheld machine tool according to Claim 4, **characterized in that** the coding element is a coding web (19) which projects beyond the outer face of the plug part (15).

6. Handheld machine tool according to Claim 4 or 5, **characterized in that** the coding element is a coding pin (24) which projects axially beyond the outer face of the plug part (15).

7. Handheld machine tool according to one of Claims 1 to 6, **characterized in that** a damping element (25) is arranged between the handle housing (4) and the motor housing (3), the connecting cables (13) being routed through or over the said damping element.

8. Handheld machine tool according to Claim 7, **characterized in that** the damping element (25) has a central recess (28) and is provided with a radial slot (27) which extends as far as the central recess (28).

9. Handheld machine tool according to one of Claims 1 to 8, **characterized in that** the assembly with which the secondary plug element (17) is associated is a rotation speed sensor (11) for determining the rotation speed of the drive motor (5).

10. Handheld machine tool according to one of Claims 1 to 9, **characterized in that** the plug part (15) is electrically connected to an electronics component (12) for controlling the drive motor (5) and the further assembly with which the secondary plug part (17) is associated.

## Revendications

1. Machine-outil portative, comprenant un boîtier (2) qui est construit en plusieurs parties et comporte un boîtier de poignée (4) ainsi qu'un boîtier de moteur (3) pour la réception du moteur d'entraînement (5), comprenant un agencement de connexion dans la machine-outil portative, comprenant une partie de connexion primaire (16) associée à un moteur d'entraînement (5) de la machine-outil portative et comprenant une partie de connexion secondaire (17) qui est associée à une unité supplémentaire (11) de la machine-outil portative (1), la partie de connexion primaire (16) et la partie de connexion secondaire (17) étant réunies pour former une partie de connexion commune (15), la partie de connexion (15) étant disposée dans le boîtier de poignée (4) et des câbles de raccordement électriques (13) étant guidés à partir de la partie de connexion (15) jusqu'à au moins un composant électrique (5, 11) dans le boîtier de moteur (3), la partie de connexion primaire (16) et la partie de connexion secondaire (17) comprenant des ouvertures d'insertion (22, 23) du même côté et de manière superposée, pour la réception de câbles de raccordement électriques.

2. Machine-outil portative selon la revendication 1, **caractérisée en ce que** la partie de connexion (15) est réalisée d'une seule pièce.

3. Machine-outil portative selon la revendication 1,
**caractérisée en ce que** la partie de connexion primaire (16) et la partie de connexion secondaire (17) sont réalisées sous forme de composants séparés qui sont raccordés l'un à l'autre et forment la partie de connexion commune (15).

4. Machine-outil portative selon l'une quelconque des revendications 1 à 3,
**caractérisée en ce que** la partie de connexion (15) comprend un élément de codage (19, 24) définissant la position de montage.

5. Machine-outil portative selon la revendication 4,
**caractérisée en ce que** l'élément de codage est une nervure de codage (19) dépassant du côté extérieur de la partie de connexion (15).

6. Machine-outil portative selon la revendication 4 ou 5,
**caractérisée en ce que** l'élément de codage est une goupille de codage (24) dépassant axialement du côté extérieur de la partie de connexion (15).

7. Machine-outil portative selon l'une quelconque des revendications 1 à 6,
**caractérisée en ce qu'**un élément d'amortissement (25) est disposé entre le boîtier de poignée (4) et le boîtier de moteur (3), à travers lequel élément d'amortissement ou par le biais duquel élément d'amortissement les câbles de raccordement (13) sont guidés.

8. Machine-outil portative selon la revendication 7,
**caractérisée en ce que** l'élément d'amortissement (25) comprend un évidement central (28) et est pourvu d'une fente radiale (27) s'étendant jusqu'à l'évidement central (28).

9. Machine-outil portative selon l'une quelconque des revendications 1 à 8,
**caractérisée en ce que** l'unité à laquelle l'élément de connexion secondaire (17) est associé est un capteur de vitesse de rotation (11) destiné à déterminer la vitesse de rotation du moteur d'entraînement (5).

10. Machine-outil portative selon l'une quelconque des revendications 1 à 9,
**caractérisée en ce que** la partie de connexion (15) est raccordée électriquement à un composant électronique (12) pour la commande du moteur d'entraînement (5) et de l'unité supplémentaire à laquelle la partie de connexion secondaire (17) est associée.
